# EUROPÄISCHE PATENTSCHRIFT

(11) **EP 0 603 589 B1**
(45) Veröffentlichungstag und Bekanntmachung des Hinweises auf die Patenterteilung: **16.10.1996**
(21) Anmeldenummer: 93119177.9
(22) Anmeldetag: 29.11.1993
(51) Int. Cl.: B41F 13/26, B41F 31/30, F16C 13/02

(54) **Walzenlager für Walzen in Druckwerken einer Druckmaschine**
Roller fork for roller in printing units of printing machines
Fourchette de rouleau pour rouleau de groupe imprimant de machine à imprimer

(30) Priorität: 23.12.1992 DE 4243657
(43) Veröffentlichungstag der Anmeldung: 29.06.1994
(73) Patentinhaber: Heidelberger Druckmaschinen Aktiengesellschaft, D-69115 Heidelberg (DE)
(72) Erfinder: Stein, Lothar, Dipl.-Ing., D-69493 Hirschberg (DE)
(74) Vertreter: Stoltenberg, Heinz-Herbert Baldo

(56) Entgegenhaltungen:
- DE-B- 1 024 985
- DE-B- 1 282 657
- FR-A- 2 080 372
- GB-A- 1 601 603
- US-A- 4 759 286
- PATENT ABSTRACTS OF JAPAN vol. 9, no. 146 (M-389) (1869) 21. Juni 1985 & JP-A-60 023 621 (RICOH K.K.) 6. Februar 1985

## Beschreibung

Die Erfindung bezieht sich auf ein Walzenlager für Walzen in Druckwerken einer Druckmaschine, insbesondere zur Lagerung von Farbwalzen, Feuchtwalzen oder dergleichen in einer Offset-Rotationsdruckmaschine nach dem Oberbegriff des Patentanspruches 1.

Dieser Stand der Technik ergibt sich aus der DE 36 17 594 A1. Es wird hierin ein Walzenlager beschrieben, welches aus einer im vertikalen Schnitt in einer Ebene der Walzenachse winkelförmigen, oben offenen Aufnahme, die mit dem Gestell der Maschine verbindbar ist, und einem um die Walzenachse drehbaren Niederhalter besteht, so daß das Walzenlager durch Verdrehung des ringförmig ausgebildeten Niederhalters geöffnet werden kann, um den Walzenzapfen in die dann oben offene Aufnahme einlegen und das Walzenlager durch Rückdrehung des Niederhalters schließen zu können. Bei der bekannten Anordnung ist auf dem Zapfen am Walzenende ein Kugellager aufgesetzt, welches in die offene Aufnahme eingelegt und durch Verdrehung des Niederhalters festgehalten wird. Ein solches Walzenlager ist zwar relativ schnell verschließbar und leicht zu öffnen, aber aufgrund des erforderlichen Lagerspiels für schnellaufende Maschinen ungeeignet und stark verschmutzungsgefährdet, wodurch die Funktion beeinträchtigt wird. Der drehbare Niederhalter hat aufgrund von Fertigungstoleranzen Spiel, so daß auch das Lager der Walze mit einem Spiel in der Aufnahme liegt, welches aber zu vermeiden ist, weil es die Farbübertragung beeinträchtigt. Eine Sicherung gegen das öffnen in Drehrichtung wird in der Druckschrift zwar erläutert, aber das unerlaubte Verdrehen in Gegenrichtung ist nicht gesichert, so daß eine öffnung durch einfache Vibrationen möglich ist oder bei einem Rückwärtslauf der Maschine, wie es im Schleichgang üblich ist. Wegen der Enge des zur Verfügung stehenden Bauraumes bringt ein Niederhalterring Probleme mit sich.

Aus der EP 0 328 879 B1 ist ein Walzenlager mit einem Walzenschloß bekannt, bei dem auf den am Ende der Walze angeordneten Zapfen ein Lagerring aufgesteckt wird, der einen an zwei Seiten abgeflachten Führungszapfen aufweist und mit diesem Führungszapfen durch einen Schlitz von oben in eine runde Aufnahme eingelegt und darin nach Verdrehung durch einen Federstift gesichert wird. Ein solches Walzenlager ist bei hohen Anforderungen an die Druckqualität ebenfalls mit einer exzentrisch wirksamen Nachstelleinrichtung auszurüsten, um das für den Ausbau und Wiedereinbau notwendige Spiel zur Bewegung der Lagerteile relativ zueinander auszugleichen.

Der Erfindung liegt die Aufgabe zugrunde, ein aus möglichst wenig Einzelteilen aufgebautes, einfaches Walzenlager zu schaffen, welches auf engstem Raum eine sichere, spielfreie Walzenlagerung auch bei hohen Drehzahlen ergibt und den schnellen Ausbau und fehlerfreien Wiedereinbau von Walzen in Druckwerken von Druckmaschinen ermöglicht.

Die Erfindung löst diese Aufgabe durch ein Walzenlager mit Ausbildungsmerkmalen nach dem Patentanspruch 1.

Die einfachen Bauteile reduzieren die Herstellungskosten eines solchen Walzenlagers. Durch die Verspannung des Niederhalters mit der Aufnahme durch einen federbelasteten Bolzen wird ein radiales Spiel ausgeschaltet und sind die radial auf das Walzenlager einwirkenden Kräfte kontrollierbar. Bevorzugt sollen Tellerfedern verwendet werden, weil dadurch große Federkräfte auf engstem Raum unterzubringen sind. Für das öffnen des Walzenlagers und auch für das Schließen des Walzenlagers kann ein Werkzeug benutzt werden, welches stirnseitig am Bolzenkopf angesetzt wird. Ein Lager mit den Erfindungsmerkmalen ist weitestgehend verschmutzungsfrei und sowohl für feste Zapfen am Walzenende als auch für auf das Zapfenende aufgesetzte Wälzlager anwendbar. Am Walzenzapfen sind keine Veränderungen vorzunehmen. Es sind auch keine Adapterstücke erforderlich. Ein Walzenschloß mit den neuen Ausbildungsmerkmalen ist universell verwendbar.

Die Unteransprüche 2 bis 7 enthalten weitere Merkmale zur vorteilhaften Gestaltung des Erfindungsgedankens.

In der Zeichnung ist ein Ausführungsbeispiel der Erfindung dargestellt. Es zeigen:
- Figur 1: eine teils schematische Darstellung der Anordnung und Ausbildung eines Walzenlagers nach der Erfindung in einer Druckmaschine,
- Figur 2: einen vertikalen Schnitt durch ein Walzenlager gemaß der Erfindung in einem gegenüber Figur 1 vergrößerten Maßstab,
- Figur 3: eine Stirnansicht von links auf das Walzenlager in Figur 2 und
- Figur 4: eine Draufsicht auf das Walzenlager in den Figuren 2 und 3.

Das Walzenlager gemaß dem Ausführungsbeispiel besteht aus einer gegebenenfalls fest mit einer einstellbaren Schwinge 1 oder auch unmittelbar mit dem Gestell der Maschine verbindbaren Aufnahme 2, dem Niederhalter 3 und den beide miteinander verbindenden Bolzen 4.

In dem Beispiel der Figuren 2 bis 4 ist die Aufnahme 2 an der der Walze zugewendeten Stirnfläche eines Lagerkörpers 5 ausgebildet, der seinerseits mit dem Gestell 1 verbindbar ist. Die Aufnahme 2 weist im unteren Bereich eine nach oben offene Stützfläche 6 für den am Ende der Walze ausgebildeten Zapfen 7 oder für ein auf diesen Zapfen aufgestecktes Lager 8 auf. Die Stützfläche 6 erstreckt sich über einen vorgegebenen Winkelbereich. Ihr diametral etwa gegenüberliegend ist der Niederhalter 3 angeordnet, welcher an seiner Unterseite ebenfalls eine kreisrunde Stützfläche 9 aufweist, die von oben entweder gegen den Zapfen 7 oder gegen ein auf diesen Zapfen aufgestecktes Lager 8 liegt. Niederhalter und Aufnahme umschließen somit den Zapfen bzw. das Lager über einen gewissen Umfangsbereich, der eine sichere Halterung gewährleistet und sind durch eine Feder radial gegeneinander verspannt. Der Niederhalter 3 und die Aufnahme 2 sind durch den in einer radial zur Walzenachse verlaufenden Bohrung des Lagerkörpers 5 angeordneten Bolzen 4 miteinander verbunden und durch auf den Bolzen 4 aufgesteckte Tellerfedern 10 gegeneinander verspannt. Die Spannkräfte lassen sich durch Verschrauben der Mutter 11 auf den Bolzen 4 einstellen. In dem gewählten Ausführungsbeispiel sind der Niederhalter 3 und der Bolzen 4 durch eine Schraube 12 oder andere Mittel drehfest miteinander verbunden. Zum Öffnen und Schließen des Walzenlagers wird stirnseitig mit dem Kopf 13 des Bolzens 4 ein Werkzeug verbunden, welches beispielsweise in einen Innensechskant 14 des Bolzenkopfes 13 einsteckbar ist. Auf diese Weise ist der Niederhalter 3 um 90x verschwenkbar, so daß er zur Seite weisend das Lager 8 bzw. d en Zapfen 7 freigibt, um diesen aus der Aufnahme 2 herauszuheben. In dem geschlossenen Walzenlager ist der Zapfen 7 bzw. ein Lager 8 auf dem Zapfen 7 durch die Rundung des Niederhalters und der Aufnahme formschlüssig gesichert. Zum öffnen muß der Niederhalter um das Maß der Rundung seiner Stützfläche 9 in axialer Richtung des Bolzens 4 angehoben werden. Entsprechend ist beim Schließen des Lagers eine axiale Bewegung des Bolzens 4 erforderlich. Um die Federkräfte aus der Tellerfeder 10 bei geschlossenem Lager wirksam werden zu lassen, ist zwischen der Unterseite des Niederhalters 3 und der benachbarten Oberfläche des Lagerkörpers 5 ein Spalt vorgesehen, so daß sich der Niederhalter und der Lagerkörper bei geschlossenem Lager an dieser Fläche nicht berühren.

Ein Walzenlager in der beschriebenen Ausbildung ermöglicht eine einfache, schnelle und sichere Bedienung durch 90x-Schwenkung des Niederhalters und formschlüssige Sicherung des Walzenzapfens bei geschlossenem Walzenlager. Die radial im Walzenlager wirksamen Federkräfte sind kontrollierbar. Eine Fehlbedienung durch zu festes Einspannen und eventuell plastische Verformung der Teile des Walzenlagers sind somit ausgeschlossen. Das Walzenlager mit den Erfindungsmerkmalen erfordert keine Anpassung des Walzenzapfens bzw. eines auf diesen Walzenzapfen aufgesteckten Lagers, so daß sowohl feste Walzenzapfen als auch drehende Walzenzapfen durch das Walzenlager eingespannt werden können. Es gibt nicht nur eine definierte Lage des Niederhaltrs bei geöffnetem Lager, sondern vor allem auch ein eindeutiges Einrasten des Niederhalters bei geschlossenem Lager. Von besonderem Vorteil ist schließlich, daß Achsenwinkelfehler durch die federnde Einspannung ausgeglichen werden.

In weiterer Ausgestaltung der Erfindung ist vorgesehen, den Formschluß nicht durch die beschriebene Rundung im Niederhalter 3 über dem Lager 8 bzw. dem Wellenzapfen 7, auf den das Lager 8 aufgesteckt ist, auszuführen, sondern durch eine entsprechende Gestaltung zwischen dem Niederhalter 3 und dem Lagerkörper 5 mit der Aufnahme.

### Teileliste

- 1: Schwinge (Gestell)
- 2: Aufnahme
- 3: Niederhalter
- 4: Bolzen
- 5: Lagerkörper
- 6: Stützfläche
- 7: Zapfen
- 8: Lager
- 9: Stützfläche
- 10: Tellerfedern
- 11: Mutter
- 12: Stiftschraube
- 13: Bolzenkopf
- 14: Innensechkant

## Patentansprüche

1. Walzenlager für Walzen in Druckwerken einer Druckmaschine, bestehend aus einer Aufnahme (2) für einen am Walzenende ausgebildeten Zapfen (7) und einen zur Verriegelung bzw. Freigabe des Zapfens am Walzenende beweglichen Niederhalter (3),
**dadurch gekennzeichnet**, daß die
Aufnahme (2) und der Niederhalter (3) federbelastet durch einen Bolzen (4) radial zur Walzenachse gegeneinander verspannt sind und den Lagerzapfen (7) der Walze formschlüssig zwischen sich aufnehmen, wobei der Niederhalter (3) unter Überwindung vorbestimmter Federkräfte um die Längsachse des Bolzens (4) aus dem Bereich des Zapfens (7) heraus schwenkbar ist.

2. Walzenlager nach Anspruch 1,
**dadurch gekennzeichnet**,
daß ein Bolzen (4) in einer radial zur Walzenachse verlaufenden Bohrung eines die Aufnahme bildenden Lagerkörpers (5) axial und drehbeweglich geführt sowie mit dem Niederhalter (3) fest verbunden ist und eine vorgespannte Feder durchsetzt.

3. Walzenlager nach den Ansprüchen 1 und 2,
**dadurch gekennzeichnet**,
daß der Niederhalter (3) eine untere Anschlagfläche aufweist, deren Gegenfläche am Lagerkörper (5) angeordnet und in der Spannstellung des geschlossenen Walzenlagers von der Anschlagfläche abgehoben ist.

4. Walzenlager nach den Ansprüchen 1 bis 3,
**dadurch gekennzeichnet**,
daß die Stützfläche (6) der Aufnahme (2) und die Stützfläche (9) des Niederhalters (3) einen Mantelflächenabschnitt eines Kreisbogens bilden, dessen Mittelpunkt in der Wellenachse liegt.

5. Walzenlager nach den Ansprüchen 1 bis 4,
**dadurch gekennzeichnet**,
daß vorgespannte Tellerfedern (10) sich einerseits gegen den Lagerkörper (5) und andererseits gegen eine auf den Bolzen (4) aufschraubbare Mutter (11) abstützen.

6. Walzenlager nach den Ansprüchen 1 bis 5,
**dadurch gekennzeichnet**,
daß ein oben angeordneter Niederhalter (3) den Zapfen (7) der Walze in einem vorbestimmten Winkelbereich und eine unten angeordnete Aufnahme (2) den Zapfen (7) der Walze in einem demgegenüber wesentlich größeren Winkelbereich umschließt.

7. Walzenlager nach den Ansprüchen 1 bis 6,
**dadurch gekennzeichnet**,
daß auf das Kopfende des mit dem Niederhalter (3) drehfest verbundenen Bolzens (4) ein Werkzeug aufsteckbar ist.

## Claims

1. Roller bearing for rollers in printing units of a printing machine, consisting of a receiving fixture (2) for a journal (7) formed at the end of the roller and a movable holding-down device (3) for locking and releasing the journal at the end of the roller, characterized in that the receiving fixture (2) and the holding-down device (3) are braced against one another radially relative to the roller axis under spring loading by a bolt (4) and hold the bearing journal (7) of the roller in a positive-locking manner between them, the holding-down device (3) being pivotable out of the region of the journal (7) about the longitudinal axis of the bolt (4) whilst overcoming predetermined spring forces.

2. Roller bearing according to Claim 1, characterized in that a bolt (4) is guided axially and with rotary movement in a bore, running radially relative to the roller axis, of a bearing body (5) forming the receiving fixture and is firmly connected to the holding-down device (3) and passes through a prestressed spring.

3. Roller bearing according to Claims 1 and 2, characterized in that the holding-down device (3) has a lower contact face whose counter-face is arranged on the bearing body (5) and, in the clamping position of the closed roller bearing, is raised from the contact face.

4. Roller bearing according to Claims 1 to 3, characterized in that the support face (6) of the receiving fixture (2) and the support face (9) of the holding-down device (3) form an outer surface section of a circular arc whose centre-point lies in the shaft axis.

5. Roller bearing according to Claims 1 to 4, characterized in that prestressed plate springs (10) are supported, on the one hand, against the bearing body (5) and, on the other hand, against a nut (11) which can be screwed onto the bolt (4).

6. Roller bearing according to Claims 1 to 5, characterized in that a holding-down device (3) arranged at the top surrounds the journal (7) of the roller within a predetermined angle range and a receiving fixture (2) arranged at the bottom surrounds the journal (7) of the roller within an angle range which is far greater in relation to the latter.

7. Roller bearing according to Claims 1 to 6, characterized in that a tool can be fitted onto the head end of the bolt (4) which is connected securely against rotation to the holding-down device (3).

## Revendications

1. Support de rouleau pour rouleaux de groupes d'impression d'une machine à imprimer, se composant d'un logement (2) destiné à un tourillon (7) réalisé à l'extrémité du rouleau et d'un organe mobile de serrage (3) destiné à verrouiller ou libérer le tourillon de l'extrémité du rouleau,
caractérisé en ce que le logement (2) et l'organe de serrage (3) sont assujettis l'un à l'autre radialement par rapport à l'axe du rouleau au moyen d'un boulon (4) en étant soumis à une force élastique et logent entre eux par complémentarité de formes le tourillon (7) de montage du rouleau, l'organe de serrage (3) pouvant subir une rotation autour de l'axe longitudinal du boulon (4) pour être écarté du tourillon (7) après que des forces prédéterminées d'élasticité ont été surmontées.

2. Support de rouleau selon la revendication 1,
caractérisé
en ce qu'un boulon (4) passe axialement et en étant mobile en rotation dans un trou, qui est radial par rapport à l'axe du rouleau, d'un corps de support (5) formant le logement et il est assujetti à l'organe de serrage (3) et passe par un ressort sous précontrainte.

3. Support de rouleau selon les revendications 1 et 2,
caractérisé
en ce que l'organe de serrage (3) comporte une surface inférieure de butée dont la surface complémentaire est disposée sur le corps de support (5) et écartée de la surface de butée lorsque le support de rouleau fermé est à la position d'assujettissement.

4. Support de rouleau selon les revendications 1 à 3,
caractérisé
en ce que la surface d'appui (6) du logement (2) et la surface d'appui (9) de l'organe de serrage (3) forment un secteur de surface d'enveloppe d'un arc de cercle dont le centre se trouve sur l'axe de l'arbre.

5. Support de rouleau selon les revendications 1 à 4,
caractérisé
en ce que des ressorts Belleville sous précontrainte (10) prennent appui d'une part contre le corps de support (5) et d'autre part contre un écrou (11) se vissant sur le, boulon (4).

6. Support de rouleau selon les revendications 1 a 5,
caractérisé
en ce qu'un organe de serrage (3) disposé au haut entoure le tourillon (7) du rouleau sur une zone angulaire prédéterminée et un logement (2) disposé au bas entoure le tourillon (7) du rouleau sur une zone angulaire notablement plus grande que la précédente.

7. Support de rouleau selon les revendications 1 a 6,
caractérisé
en ce qu'un outil peut être inséré dans l'extrémité de la tête du boulon (4) solidarisé en rotation avec l'organe de serrage (3).
